# EUROPÄISCHE PATENTSCHRIFT

(11) **EP 4 521 021 B1**
(45) Veröffentlichungstag und Bekanntmachung des Hinweises auf die Patenterteilung: **11.02.2026**
(21) Anmeldenummer: 23196287.9
(22) Anmeldetag: 08.09.2023
(51) Int. Cl.: F23J 1/06, F24B 13/00

(54) **BIOMASSE-HEIZKESSEL UND VERFAHREN ZUM BETREIBEN EINES BIOMASSE-HEIZKESSELS**
BIOMASS BOILER AND METHOD FOR OPERATING A BIOMASS BOILER
CHAUDIÈRE À BIOMASSE ET PROCÉDÉ DE FONCTIONNEMENT D'UNE CHAUDIÈRE À BIOMASSE

(43) Veröffentlichungstag der Anmeldung: 12.03.2025
(73) Patentinhaber: Fröling Heizkessel- und Behälterbau Ges.m.b.H., 4710 Grieskirchen (AT)
(72) Erfinder: HUTTERER, Ernst, 4710 Grieskirchen (AT)
(74) Vertreter: SONN Patentanwälte GmbH & Co KG

(56) Entgegenhaltungen:
- EP-A1- 3 789 672
- EP-A2- 2 098 783
- EP-A2- 2 375 154

## Beschreibung

Die Erfindung betrifft einen Biomasse-Heizkessel für einen Biomasse-Festbrennstoff, insbesondere Pellets und/oder Hackgut, aufweisend:
ein Kesselgehäuse,
eine Brennkammer innerhalb des Kesselgehäuses,
einen Wärmetauscher mit einem Steigzug und/oder einem Sturzzug,
einen ersten Ascheraum zum Auffangen von Asche aus der Brennkammer, der vorzugsweise unterhalb der Brennkammer angeordnet ist,
einen zweiten Ascheraum zum Auffangen von Flugasche, der durch eine Trennwand von dem ersten Ascheraum getrennt ist und vorzugsweise unterhalb des Steigzuges und/oder des Sturzzuges angeordnet ist,
eine Austragvorrichtung zum Austragen von Asche, welche dazu eingerichtet ist, Asche von dem ersten oder dem zweiten Ascheraum durch eine Aschedurchtrittsöffnung in der Trennwand in den zweiten bzw. ersten Ascheraum und anschließend in einen Aschesammelbereich zu fördern,
ein Schließelement zum Verschließen der Aschedurchtrittsöffnung.

Des Weiteren betrifft die Erfindung ein Verfahren zum Betreiben eines Biomasse-Heizkessel für einen Biomasse-Festbrennstoff, insbesondere Pellets und/oder Hackgut.

Biomasse-Heizkessel werden zur Wärmeerzeugung eingesetzt. Bei gattungsgemäßen Biomasse-Heizkessel wird der Biomasse-Festbrennstoff meist mithilfe einer Fördereinrichtung von einem Vorratsraum in die Brennkammer eingebracht und dort auf einem Feuerungsrost unter Zufuhr von Verbrennungsluft verbrannt. Bei der Verbrennung fällt Asche an, die teils auf dem Feuerungsrost zurückbleibt und teils als Flugasche an einer anderen Stelle innerhalb des Biomasse-Heizkessels abgesetzt wird. Die auf dem Feuerungsrost zurückbleibende Asche kann beispielsweise durch schlitzartige Öffnungen in dem Feuerungsrost oder durch eine Kippbewegung des Feuerungsrosts in einen ersten Ascheraum befördert werden. Die Flugasche kann in einem vom ersten Ascheraum getrennten zweiten Ascheraum aufgefangen werden, der bevorzugt an einer Stelle innerhalb des Biomasse-Heizkessels angeordnet ist, an der sich die Flugasche absetzt. Beispielsweise kann der zweite Ascheraum unterhalb eines Sturzzuges eines Wärmetauschers angeordnet sein.

Aus dem Stand der Technik ist bekannt, die gesammelte Asche mithilfe einer gemeinsamen Austragvorrichtung aus dem ersten und dem zweiten Ascheraum in einen Sammelbereich zu fördern, von wo sie entnommen und anschließend entsorgt werden kann. Da zum Führen von Rauchgasen und aus Sicherheitsgründen typischerweise unterschiedliche Druckverhältnisse in den verschiedenen Bereichen eines Biomasse-Heizkessels herrschen, müssen Vorkehrungen getroffen werden, dass beim Austragen der Asche aus dem ersten und dem zweiten Ascheraum diese Druckverhältnisse nicht beeinträchtigt werden bzw. aufrechterhalten werden können. Durch Undichtheiten würde es zu einem internen Falschlufteintrag kommen, welcher die Verbrennungsqualität negativ beeinflussen würde.

Aus der EP 2 098 783 A1 ist ein Heizkessel bekannt, bei dem Asche, die in einem Ascheraum unterhalb eines Rostes aufgefangen wird, und Flugasche, die in einer Umlenkkammer aufgefangen wird, mit zwei auf einer gemeinsamen Schneckenwelle angeordneten Förderschnecken in einen Sammelbehälter ausgetragen wird. Zwischen dem Ascheraum und der Umlenkkammer ist eine Trennwand vorgesehen, die eine rohrförmige Durchführung aufweist, innerhalb der eine Stauwand angeordnet ist. Auf diese Weise wird ein Stauraum für die Flugasche gebildet, in welchem Flugasche aufgestaut und verdichtet wird, sodass ein dichtender Aschestopfen entsteht, der einen Strömungsdurchgriff über die Durchführung verhindern soll. Über eine Rückschlagklappe wird ebenfalls ein Strömungsdurchgriff verhindert, wenn der Stauraum nicht mit Asche gefüllt ist. Die Rückschlagklappe kann durch die überströmende Flugasche jedoch geöffnet werden. Im Betrieb des Heizkessels dichtet somit der Aschestopfen die rohrförmige Durchführung ab. Nachteilig bei dem Heizkessel der EP 2 098 783 A1 ist jedoch, dass die Dichtheit des Aschestopfens aufgrund der Körnigkeit der Asche nicht immer gewährleistet ist. Beispielsweise kann es im Betrieb des Heizkessels durch Aschebrocken zu einem teilweisen Aussaugen des Stauraums kommen und in Folge zu einem internen Falschlufteintrag. Weiters kann es sein, dass die Rückschlagklappe durch Verschmutzung nicht mehr vollständig schließt, was ebenfalls zu einem Falschlufteintrag führen kann, wenn kein Aschestopfen vorhanden ist.

Aus der AT 518 671 B1 ist eine Heizvorrichtung mit einer Fördereinrichtung bekannt, die eine Zellradschleuse und zwei Schneckenwellen aufweist. Die Fördereinrichtung kann dazu verwendet werden, Asche aus einem Brennraum und einem Wärmetauscher auszutragen, wobei in dem Brennraum und dem Wärmetauscher unterschiedliche Drücke herrschen. Nachteilig an der Fördereinrichtung zum Austragen von Asche ist jedoch, dass diese sehr komplex aufgebaut ist und viel Bauvolumen in Anspruch nimmt.

Weitere Heizvorrichtungen sind aus EP 3 789 672 A1 und EP 2 375 154 A2 bekannt.

Im Lichte dieser Ausführungen ist es Aufgabe der vorliegenden Erfindung, die Nachteile des Standes der Technik zumindest teilweise zu lindern. Vorzugsweise ist es Aufgabe der vorliegenden Erfindung, einen Biomasse-Heizkessel der eingangs erwähnten Art zur Verfügung zu stellen, mit dem auf einfache und platzsparende Weise ein Austragen von Asche aus zwei Bereichen des Biomasse-Heizkessel mit unterschiedlichen Druckverhältnissen möglich ist, ohne die Druckverhältnisse im Betrieb des Biomasse-Heizkessels zu beeinträchtigen.

Gelöst wird diese Aufgabe durch einen Biomasse-Heizkessel nach Anspruch 1 und durch ein Verfahren zum Betreiben eines Biomasse-Heizkessel für einen Biomasse-Festbrennstoff nach Anspruch 13.

Erfindungsgemäß ist bei dem Biomasse-Heizkessel der eingangs beschriebenen Art vorgesehen, dass das Schließelement mit einem Schließantrieb verbunden ist, mit welchem das Schließelement zwischen einer Schließstellung, in der die Aschedurchtrittsöffnung verschlossen ist, und einer Offenstellung, in der die Aschedurchtrittsöffnung freigegeben und in der mit der Austragvorrichtung Asche durch die Aschedurchtrittsöffnung förderbar ist, überführbar ist. Mithilfe des Schließantriebs kann das Schließelement in die Schließstellung gebracht und dadurch die Aschedurchtrittsöffnung verschlossen werden. Ein Aschestopfen wie bei der EP 2 098 783 A1 ist hierzu nicht erforderlich. Vorteilhafterweise nimmt das Schließelement nur wenig Platz in Anspruch und ist konstruktiv einfach ausgeführt. Das Schließelement kann mithilfe des Schließantriebs aktiv, insbesondere unter Umsetzung von elektrischer in mechanische Energie, zwischen der Schließstellung und der Offenstellung überführt werden. Um das Schließelement zu betätigen, kann der Schließantrieb eine Kraft aufbringen und dadurch von der Schließstellung in die Offenstellung und vice versa überführen. Der Schließantrieb kann mit einer Steuerungs- und/oder Regelungseinrichtung des Biomasse-Heizkessels verbunden sein, welche den Schließantrieb ansteuert. Mit der Steuerungs- und/oder Regelungseinrichtung kann das Schließelement beispielsweise zu vorgegebenen Zeitpunkten und/oder in bestimmten Betriebszuständen des Biomasse-Heizkessels in die Schließstellung bzw. in die Offenstellung gebracht werden. Als Schließantrieb ist ein aktiver Antrieb, vorzugsweise ein Elektroantrieb, insbesondere ein Linearantrieb, vorgesehen. Der Schließantrieb kann durch einen bereits vorhandenen Antrieb des Biomasse-Heizkessels gebildet sein, beispielsweise durch einen Rost-Antrieb zur Verschwenkung eines Feuerungsrostes in der Brennkammer oder einem Antrieb der Austragvorrichtung. In der Schließstellung deckt das Schließelement die Aschedurchtrittsöffnung vollständig ab und verschließt diese dadurch. In der Offenstellung ist die Aschedurchtrittsöffnung freigegeben, sodass Asche durch die Aschedurchtrittsöffnung gefördert werden kann. Vorzugsweise ist vorgesehen, dass der Biomasse-Heizkessel ein Gebläse, insbesondere ein Saugzuggebläse, aufweist, welches im Betrieb des Biomasse-Heizkessels ein Druckgefälle entlang des Rauchgasweges erzeugt, sodass die Rauchgase entlang des Rauchgasweges gesaugt werden. In der Schließstellung verschließt das Schließelement die Aschedurchtrittsöffnung durch Abdeckung vorzugsweise derart, dass im Betrieb des Biomasse-Heizkessels vorgesehene Druckunterschiede, wie jene, die auf das durch das Gebläse erzeugte Druckgefälle zurückzuführen sind, zwischen dem ersten und dem zweiten Ascheraum aufrecht erhalten werden können. Somit findet durch die Aschedurchtrittsöffnung vorzugsweise kein wesentlicher, **d.h.** die intendierte Funktionsweise des Biomasse-Heizkessels beeinträchtigender, Strömungsdurchgriff statt. Wenn sich das Schließelement in der Schließstellung befindet, gelangen Rauchgase und Verbrennungsluft daher nicht in nennenswertem Ausmaß durch die Aschedurchtrittsöffnung. Das Schließelement besitzt einen größeren Durchmesser als die Aschedurchtrittsöffnung und kann diese in der Schließstellung vollständig abdecken. Als Schließelement kann beispielsweise ein Flachstück, insbesondere eine Platte, vorgesehen sein. In der Offenstellung ist die Aschedurchtrittsöffnung freigegeben, sodass Asche mithilfe der Austragvorrichtung durch die Aschedurchtrittsöffnung gefördert werden kann. Der erste und der zweite Ascheraum sind durch die Trennwand, die vorzugsweise aus Metall, insbesondere Blech besteht, voneinander getrennt. Die Trennwand kann einstückig ausgebildet sein oder aus mehreren Teilen bestehen. Der erste und der zweite Ascheraum können jeweils durch die Trennwand und eine Wandung des Kesselgehäuses, welche zusammen jeweils einen Behälter für den ersten und zweiten Ascheraum ausbilden, begrenzt sein. Bevorzugt ist, wenn der erste Ascheraum unterhalb eines Feuerungsrostes der Brennkammer angeordnet ist. Dadurch kann Asche, die beispielsweise durch je nach Ausführung vorhandene Öffnungen des Feuerungsrostes fällt, in dem ersten Ascheraum gesammelt werden. Zusätzlich oder alternativ kann bei einer Kippbewegung des Feuerungsrostes abgelagerte Asche von dem Feuerungsrost aufgrund der Schwerkraft in den ersten Ascheraum fallen. Vorzugsweise ist der erste Ascheraum nach oben hin offen. Der zweite Ascheraum ist vorzugsweise unterhalb eines Steigzuges und/oder eines Sturzzuges eines Wärmetauschers des Biomasse-Heizkessels angeordnet, sodass Flugasche nach Austritt aus dem bzw. vor (Wieder-)Eintritt in den Wärmetauscher aufgefangen werden kann. Der zweite Ascheraum ist ebenfalls vorzugsweise nach oben hin offen. Der Wärmetauscher ist beispielsweise ein Kondensationswärmetauscher. Der Steigzug bzw. Sturzzug ist eine Durchführung, insbesondere ein Rohr, des Wärmetauschers, durch welche die durch die Verbrennung erzeugten Rauchgase durchtreten und Wärmeenergie an ein Wärmetauschmedium, insbesondere Wasser, abgeben können. Im Betrieb des Biomasse-Heizkessels werden die Rauchgase in dem Steigzug nach oben und in dem Sturzzug nach unten geführt. Der Steigzug und der Sturzzug bilden somit einen Teil des Rauchgasweges. Vorzugsweise sind der erste und der zweite Ascheraum im Wesentlichen auf gleicher Höhe angeordnet. Bevorzugt sind der erste und der zweite Ascheraum innerhalb des Biomasse-Heizkessels, insbesondere innerhalb des Kesselgehäuses, angeordnet. Die Austragvorrichtung kann beispielsweise zumindest eine Welle mit einem oder mehreren Schneckengewinden aufweisen. Um die Asche in den Aschesammelbereich auszutragen, kann die Austragvorrichtung die angefallene Asche vom ersten Ascheraum durch die Aschedurchtrittsöffnung in den zweiten Ascheraum fördern und von dort die Asche des ersten und zweiten Ascheraums zum Aschesammelbereich transportieren. Es ist aber auch möglich, dass die Austragvorrichtung die angefallene Asche vom zweiten Ascheraum durch die Aschedurchtrittsöffnung in den ersten Ascheraum fördert und von dort die Asche des ersten und zweiten Ascheraums zum Aschesammelbereich transportiert. Die Brennkammer kann zumindest teilweise mit Steinen, insbesondere Schamottsteinen, ausgekleidet sein. Die Brennkammer kann auch aus Stahl, insbesondere Stahlguss, bestehen und keine Auskleidung aus Steinen aufweisen.

Orts- und Richtungsangaben in dieser Offenbarung beziehen sich auf den bestimmungsgemäßen Gebrauchszustand eines Biomasse-Heizkessels. "Nach unten" bedeutet in diesem Zusammenhang beispielsweise parallel zur Erdbeschleunigung.

Besonders günstig in Hinblick auf eine platzsparende Ausgestaltung ist, wenn das Schließelement eine Platte aufweist. Die Platte ist vorzugsweise flach, **d.h.** ungewölbt. Die Platte kann eine beliebige Form besitzen. Beispielsweise kann die Platte rechteckförmig, quadratisch, allgemein polygonal, rund, oval, kreissektorförmig oder eine Mischung heraus sein. Besonders bevorzugt ist, wenn das Schließelement vollständig durch eine Platte gebildet ist.

Bei einer Ausführungsform der Erfindung kann vorgesehen sein, dass das Schließelement eine Schließelement-Öffnung aufweist, die sich in der Offenstellung zumindest teilweise mit der Aschedurchtrittsöffnung in der Trennwand deckt und in der Schließstellung im Wesentlichen vollständig von der Trennwand verdeckt ist. Wenn das Schließelement eine Platte aufweist oder durch eine Platte gebildet ist, ist die Schließelement-Öffnung vorzugsweise in der Platte angeordnet. Die Form der Schließelement-Öffnung kann beispielswiese im Wesentlichen der Form der Aschedurchtrittsöffnung entsprechen. Die Größe der Aschedurchtrittsöffnung kann im Wesentlichen der Größe der Schließelement-Öffnung entsprechen oder von dieser abweichen. Insbesondere kann die Schließelement-Öffnung größer sein als die Aschedurchtrittsöffnung. In der Offenstellung liegen die Schließelement-Öffnung und die Aschedurchtrittsöffnung zumindest teilweise übereinander, sodass ein Durchtritt von Asche durch die Schließelement-Öffnung und die Aschedurchtrittsöffnung möglich ist. Bevorzugt ist, wenn in der Offenstellung des Schließelements die Schließelement-Öffnung und die Aschedurchtrittsöffnung derart übereinander liegen, dass die Aschedurchtrittsöffnung vollständig freigegeben ist.

Hinsichtlich der Unterbindung eines Strömungsdurchtritts ist es vorteilhaft, wenn das Schließelement mit zumindest einem Anpresselement, insbesondere einem Federelement, gegen die Trennwand gedrückt wird. Vorzugsweise drückt das Anpresselement das Schließelement sowohl in der Offenstellung, als auch in der Schließstellung gegen die Trennwand. Es können auch mehrere Anpresselemente vorgesehen sein, die das Schließelement gegen die Trennwand drücken.

Bei einer Ausführungsform der Erfindung ist vorgesehen, dass der Biomasse-Heizkessel einen Feuerungsrost aufweist, der durch einen Rost-Antrieb verschwenkbar ist, und der Schließantrieb durch den Rost-Antrieb gebildet ist, sodass das Schließelement durch den Rost-Antrieb zwischen der Offenstellung und der Schließstellung überführbar ist. Dadurch kann ein eigener Antrieb für das Schließelement eingespart werden. Der Rost-Antrieb ist vorzugsweise ein Linearantrieb. Besonders bevorzugt ist, wenn das Schließelement derart mit dem Rost-Antrieb gekoppelt ist, dass das Schließelement in die Offenstellung überführt wird, wenn der Feuerungsrost durch den Rost-Antrieb in eine Kippstellung zur Entfernung von aufliegender Asche gebracht wird.

Um den Rost-Antrieb vor hohen Temperaturen zu schützen, kann vorgesehen sein, dass dieser in einem von der Brennkammer getrennten Bereich des Biomasse-Heizkessels angeordnet ist. Dieser Bereich kann durch eine weitere Trennwand von dem ersten und/oder zweiten Ascheraum abgegrenzt sein. Bei einer Ausführungsform der Erfindung kann daher vorgesehen sein, dass der Rost-Antrieb und das Schließelement über ein Gestänge gekoppelt sind und das Gestänge von dem ersten oder dem zweiten Ascheraum durch eine Übergangsöffnung in der, vorzugsweise an den ersten und/oder zweiten Ascheraum angrenzenden, weiteren Trennwand zu dem Rost-Antrieb geführt ist. Die Trennwand besteht vorzugsweise aus Metall, insbesondere aus einem Blech. Das Gestänge kann beispielsweise eine oder mehrere Wellen, einen oder mehrere Umlenkhebel und/oder eines oder mehrere Gelenke aufweisen. Bei einer Ausführungsform der Erfindung ist der Rost-Antrieb ein Linearantrieb und das Gestänge weist einen Umlenkhebel auf, mit dem die lineare Bewegung des Rost-Antriebs in eine Rotationsbewegung umgesetzt werden kann. Zur Übertragung der Rotationsbewegung kann das Gestänge eine Drehwelle aufweisen, welche mit dem Umlenkhebel verbunden und durch eine Durchführung in der weiteren Trennwand geführt ist. An der Drehwelle kann wiederum ein Umsetzelement befestigt sein, das die Drehbewegung der Drehwelle in eine Schwenkbewegung des Schließelements umsetzt. Das Umsetzelement kann zu diesem Zweck beispielsweise einen Betätigungsbolzen aufweisen, der zwischen zwei an dem Schließelement befestigten Stiften angeordnet ist und, je nach Drehrichtung der Drehwelle, gegen einen der beiden Stifte drückt und dadurch das Schließelement in die Offenstellung oder die Schließstellung verschwenkt.

Bei einer Ausführungsform der Erfindung ist vorgesehen, dass die Austragvorrichtung eine Welle aufweist, die durch eine Wellenöffnung der Trennwand geführt ist, und das Schließelement eine Ausnehmung für die Welle besitzt. Die Welle der Austragvorrichtung kann mit einem Antrieb der Austragvorrichtung, insbesondere einem elektrischen Antrieb, verbunden sein. Durch das Durchführen der Welle durch die Trennwand kann Asche im ersten und im zweiten Ascheraum durch eine einzige gemeinsame Welle gefördert werden. Wenn eine Schließelement-Öffnung vorgesehen ist, fällt diese nicht mit der Ausnehmung für die Welle zusammen. Mit anderen Worten handelt es sich bei der Ausnehmung für die Welle um eine von der Schließelement-Öffnung gesonderte Ausnehmung, nicht um die Schließelement-Öffnung. Die Wellenöffnung ist vorzugsweise ebenfalls gesondert von der Aschedurchtrittsöffnung und fällt daher vorzugsweise nicht mit dieser zusammen. Die Ausnehmung für die Welle kann insbesondere länglich sein, um ein Überführen des Schließelements zwischen der Schließstellung und der Offenstellung, insbesondere durch Verschwenkung, zu ermöglichen.

Um Asche von dem ersten oder zweiten Ascheraum in den zweiten bzw. ersten Ascheraum und anschließend in den Aschesammelbereich zu fördern, ist es günstig, wenn die Austragvorrichtung an der Welle ein erstes Schneckengewinde zur Förderung von Asche in dem ersten Ascheraum und ein zweites Schneckengewinde zur Förderung von Asche in dem zweiten Ascheraum aufweist, wobei die Windungsrichtungen des ersten und des zweiten Schneckengewindes vorzugsweise gleich sind. Auf diese Weise ist es möglich, dass Asche durch die Aschedurchtrittsöffnung zwischen den Ascheräumen transportiert und anschließend in den Aschesammelbereich gefördert wird. Beispielsweise kann das erste Schneckengewinde Asche zu der Aschedurchtrittsöffnung fördern, wo eine Aschehäufung stattfindet und die Asche durch nachkommende Asche durch die Aschedurchtrittsöffnung in den zweiten Ascheraum gedrückt wird, von wo sie durch das zweite Schneckengewinde weiter zum Aschesammelbereich befördert wird. Es ist aber auch umgekehrt möglich, dass das zweite Schneckengewinde Asche zu der Aschedurchtrittsöffnung fördert, wo eine Aschehäufung stattfindet und die Asche durch nachkommende Asche durch die Aschedurchtrittsöffnung in den ersten Ascheraum gedrückt wird, von wo sie durch das erste Schneckengewinde weiter zum Aschesammelbereich befördert wird. Bevorzugt enden das erste und das zweite Schneckengewinde im Wesentlichen an der Trennwand, um die Asche durch die Aschedurchtrittsöffnung zu fördern bzw. von dort weiterzufördern.

Eine besonders platzsparende Ausgestaltung ergibt sich, wenn das Schließelement durch eine rotatorische Schwenkbewegung, vorzugsweise eine rotatorische Schwenkbewegung in einer Ebene parallel zur Trennwand, zwischen der Offenstellung und der Schließstellung überführbar ist. Die rotatorische Schwenkbewegung findet vorzugsweise um eine Drehachse statt, die im Wesentlichen senkrecht zur Trennwand angeordnet ist. Die Drehachse kann beispielsweise durch eine Drehwelle oder einen Drehstift gebildet sein, der in die Trennwand gelagert aufgenommen ist. Wenn, wie oben beschrieben, ein Anpresselement vorgesehen ist, kann dieses beispielsweise um oder an der Drehwelle oder dem Drehstift angeordnet sein und eine Anpresskraft parallel zur Drehachse auf das Schließelement ausüben. Das Schließelement wird bei der Schwenkbewegung zur Überführung des Schließelement zwischen der Offenstellung und der Schließstellung vorzugsweise um zumindest 10°, besonders bevorzugt um zumindest 20°, besonders bevorzugt um zumindest 30°, besonders bevorzugt um zumindest 45°, beispielsweise im Wesentlichen 50°, verschwenkt.

Eine konstruktiv einfache Ausgestaltung ergibt sich, wenn eine Drehachse für die rotatorische Schwenkbewegung des Schließelements im Wesentlichen parallel zu der Welle der Austragvorrichtung orientiert ist.

Um eine Verschwenkung bei vorhandener Welle des Austragelements zu ermöglichen, ist es günstig, wenn die Ausnehmung des Schließelements für die Welle gemäß einem Biegungsradius gebogen ist, der im Wesentlichen einem Abstand zwischen der Drehachse und der Welle entspricht. Mit anderen Worten ist die Ausnehmung entlang eines Kreisabschnitts um die Drehachse des Schließelements gebogen.

Bei einer Ausführungsform der Erfindung ist vorgesehen, dass das Schließelement in der Schließstellung die Aschedurchtrittsöffnung derart abdichtet, dass im Betrieb des Biomasse-Heizkessels ein Druckunterschied zwischen dem ersten und dem zweiten Ascheraum, der vorzugsweise zwischen 0,001 bar (100 Pa) und 0,01 bar (1000 Pa), insbesondere zwischen 0,0015 bar (150 Pa) und 0,003 bar (300 Pa), beispielsweise im Wesentlichen 0,002 bar (200 Pa), beträgt, aufrecht erhalten wird.

Die oben gestellte Aufgabe wird auch durch ein Verfahren zum Betreiben eines Biomasse-Heizkessels für einen Biomasse-Festbrennstoff, insbesondere Pellets und/oder Hackgut, gemäß Anspruch 13 gelöst. Der Biomasse-Heizkessel weist dabei Folgendes auf:
ein Kesselgehäuse,
eine Brennkammer innerhalb des Kesselgehäuses,
einen Wärmetauscher mit einem Steigzug und/oder einem Sturzzug,
einen ersten Ascheraum zum Auffangen von Asche aus der Brennkammer, der vorzugsweise unterhalb eines Feuerungsrostes der Brennkammer angeordnet ist,
einen zweiten Ascheraum zum Auffangen von Flugasche, der durch eine Trennwand von dem ersten Ascheraum getrennt ist und vorzugsweise unterhalb des Steigzuges und/oder des Sturzzuges angeordnet ist,
eine Austragvorrichtung zum Austragen von Asche, welche dazu eingerichtet ist, Asche von dem ersten oder dem zweiten Ascheraum durch eine Aschedurchtrittsöffnung in der Trennwand in den zweiten bzw. ersten Ascheraum und anschließend in einen Aschesammelbereich zu fördern,
ein Schließelement zum Verschließen der Aschedurchtrittsöffnung.

Erfindungsgemäß ist bei dem Verfahren vorgesehen, dass das Schließelement mithilfe eines Schließantriebs von einer Schließstellung, in der die Aschedurchtrittsöffnung verschlossen ist, in eine Offenstellung, in der die Aschedurchtrittsöffnung freigegeben ist, überführt wird und Asche mit der Austragvorrichtung von dem ersten oder dem zweiten Ascheraum durch die Aschedurchtrittsöffnung in den zweiten bzw. ersten Ascheraum und anschließend in den Aschesammelbereich ausgetragen wird. Vorzugsweise findet die Austragung vor und/oder nach einem Verbrennungsvorgang, **d.h.** vor und/oder nach der Verbrennung von Biomasse-Festbrennstoff, statt. Während eines Verbrennungsvorgangs wird Biomasse-Festbrennstoff verbrannt. Insbesondere kann vorgesehen sein, dass die Austragung der Asche zwischen zwei Verbrennungsvorgängen ausgetragen wird. Beispielsweise kann vorzugsweise unmittelbar nach einem Verbrennungsvorgang allenfalls vorhandene Asche wie beschrieben aus dem ersten und zweiten Ascheraum in den Aschesammelbereich ausgetragen und der Biomasse-Heizkessel anschließend ausgeschaltet oder in einen Standby-Betrieb versetzt werden. Alternativ oder zusätzlich kann beispielsweise nach dem (erneuten) Einschalten des Biomasse-Heizkessels vorzugsweise unmittelbar vor einem weiteren Verbrennungsvorgang allenfalls vorhandene Asche aus dem ersten und zweiten Ascheraum in den Aschesammelbereich ausgetragen werden. Die oben in Zusammenhang mit dem Biomasse-Heizkessel beschriebenen Merkmale und Vorteile sind auf das Verfahren zum Betreiben eines Biomasse-Heizkessels übertragbar.

Um möglichst die gesamte oder zumindest einen großen Anteil der im Biomasse-Heizkessel befindlichen Asche auszutragen, ist es günstig, wenn der Schließantrieb durch einen Rost-Antrieb gebildet ist und der Rost-Antrieb aktiviert wird, um einen Feuerungsrost in eine Kippstellung und das Schließelement in die Offenstellung zu bringen. In der Kippstellung fällt die auf dem Feuerungsrost befindliche Asche nach unten. Besonders günstig ist in diesem Zusammenhang, wenn der erste Ascheraum unterhalb des Feuerungsrostes angeordnet ist, um die vom Feuerungsrost fallende Asche aufzufangen. Wenn der Rost-Antrieb aktiviert wird, wird der Feuerungsrost in die Kippstellung gebracht, sodass die Asche nach unten vorzugsweise direkt in den ersten Ascheraum fällt und von dort mithilfe der Austragvorrichtung entweder über den zweiten Ascheraum oder zusammen mit der Asche aus dem zweiten Ascheraum direkt in den Aschesammelbereich gefördert wird.

Die Erfindung wird nachfolgend anhand von Figuren näher erläutert, auf die sie allerdings nicht beschränkt sein soll.

Es zeigen:
Fig. 1 einen Querschnitt durch einen Biomasse-Heizkessel;
Fig. 2 eine vergrößerte Ansicht eines ersten und eines zweiten Ascheraums;
Fig. 3 ein Schließelement in dem ersten Ascheraum, das mit einem Rost-Antrieb gekoppelt ist in einer Schließstellung;
Fig. 4 ein Schließelement in dem ersten Ascheraum, das mit einem Rost-Antrieb gekoppelt ist in einer Offenstellung;
Fig. 5 einen Querschnitt des Biomasse-Heizkessels einem Feuerungsrost in einer Kippstellung; und
Fig. 6 ein Verfahren zum Betreiben eines Biomasse-Heizkessels.

Fig. 1 zeigt einen Biomasse-Heizkessel 1 mit einer Brennkammer 2, innerhalb welcher ein Feuerungsrost 3 zur Auflage und Verbrennung eines Biomasse-Festbrennstoffes (nicht gezeigt) angeordnet ist. Die Brennkammer 2 ist innerhalb eines Kesselgehäuses 51 angeordnet. Bei dem Biomasse-Festbrennstoff kann es sich beispielsweise um Hackgut und/oder Pellets handeln. Für die Verbrennung wird Verbrennungsluft über Luftzuführöffnungen 4 in die Brennkammer 2 geleitet. Die Verbrennungsluft strömt zum einen durch den Feuerungsrost 3 als Primärluft, als auch durch oberhalb des Feuerungsrosts 3 als Sekundärluft in die Brennkammer 2 ein. Bei der Verbrennung des Biomasse-Festbrennstoffes entsteht Asche 5, die teilweise auf dem Feuerungsrost 3 liegen bleibt, teilweise bereits durch schlitzartige Öffnungen 6 des Feuerungsrosts 3 in einen ersten Ascheraum 7 unterhalb des Feuerungsrostes 3 hinabfällt und teilweise als Flugasche 5a entlang eines Rauchgasweges 8 mit dem bei der Verbrennung entstandenen Rauchgas 9 durch den Biomasse-Heizkessel 1 getragen und schließlich in einem zweiten Ascheraum 10 aufgefangen wird. Im Folgenden wird nur wenn erforderlich zwischen Asche 5 und Flugasche 5a unterschieden. Asche 5, die auf dem Feuerungsrost 3 liegen bleibt und nicht von selbst durch die schlitzartigen Öffnungen 6 nach unten fällt, kann durch eine unten noch näher zu erläuternde Kippbewegung des Feuerungsrostes in den ersten Ascheraum 7 geleert werden. Der Rauchgasweg 8 des Rauchgases 9 führt im Betrieb des Biomasse-Heizkessels 1 bei einem Verbrennungsvorgang zunächst von dem Feuerungsrost 3 nach oben durch einen Steigzug 11 eines Wärmetauschers 12 in einen Umlenkraum 13 oberhalb des Wärmetauschers 12. In dem Umlenkraum 13 wird das Rauchgas umgelenkt und anschließend nach unten durch einen Sturzzug 14 des Wärmetauschers 12 hin zu dem zweiten Ascheraum 10 geführt, in dem die Flugasche 5a aufgefangen wird.

Schließlich wird das Rauchgas 8 über ein Abgasrohr 15 nach Außen geführt. Der zweite Ascheraum 11 ist in der gezeigten Ausführungsform unterhalb des Sturzzuges 14 an einer Stelle angeordnet, an der das Rauchgas 9 im Betrieb des Biomasse-Heizkessels 1 nach Austritt aus dem Sturzzug 14 nach oben hin zu dem Abgasrohr 15 umgelenkt wird. An dieser Stelle setzt sich ein großer Teil der Flugasche 5a ab. Ein nicht dargestelltes Gebläse kann den Austritt des Rauchgases 9 durch das Abgasrohr 15 begünstigen. Der erste 7 und der zweite Ascheraum 10 sind durch eine Trennwand 16 voneinander getrennt. In der gezeigten Darstellung sind der erste 7 und der zweite Ascheraum 10 auf gleicher Höhe angeordnet. Sowohl der erste 7, als auch der zweite Ascheraum 10 sind nach oben hin geöffnet.

Um aufgefangene Asche von dem ersten 7 und dem zweiten Ascheraum 10 zu einem Aschesammelbereich 17 auszutragen, ist eine Austragvorrichtung 18 vorgesehen. Diese ist in der dargestellten Ausführungsform dazu eingerichtet, aufgefangene Flugasche 5a von dem zweiten Ascheraum 10 durch eine Aschedurchtrittsöffnung 19 (siehe Fig. 4) in der Trennwand 16 in den ersten Ascheraum 7 und von dort gemeinsam mit der Asche 5 in den ersten Ascheraum 7 weiter in den Aschesammelbereich 17 auszutragen. Um die Asche 5 zu fördern, weist die Austragvorrichtung 18 eine Welle 20 sowie ein erstes Schneckengewinde 21a in dem ersten Ascheraum 7 und ein zweites Schneckengewinde 21b in dem zweiten Ascheraum 10 auf. Vorzugsweise besitzen die beiden Schneckengewinde 21a, b die gleiche Windungsrichtung, sodass die Asche 5 von dem zweiten Ascheraum 10 über die Aschedurchtrittsöffnung 19 in den ersten Ascheraum 7 und weiter in den Aschesammelbereich 17 gefördert werden kann. Die Schneckengewinde 21a, b enden jeweils im Wesentlichen an der Trennwand 16 oder kurz vor der Trennwand 16, sodass die Flugasche 5a durch die Aschedurchtrittsöffnung 19 geschoben und nach dem Durchtritt weitergefördert werden kann. Um die Welle 20 anzutreiben, besitzt die Austragvorrichtung 18 einen Antrieb (nicht gezeigt), insbesondere einen Elektroantrieb. Die Welle 20 ist durch eine Wellenöffnung 50 in der Trennwand 16 geführt (siehe Fig. 5). Aufgrund des Abstands zwischen dem Boden 52 des ersten 7 und zweiten Ascheraums 10 und den Schneckengewinden 21a, b können der erste 7 und der zweite Ascheraum 10 nicht vollständig entleert werden. Es verbleibt immer ein wenig Asche in den Ascheräumen 7, 10.

Im Betrieb des Biomasse-Heizkessels 1 können bei einem Verbrennungsvorgang an unterschiedlichen Stellen des Biomasse-Heizkessels 1 unterschiedliche Druckverhältnisse herrschen. Um im Betrieb des Biomasse-Heizkessels diese Druckverhältnisse nicht zu beeinträchtigen, ist in der gezeigten Darstellung ein verschwenkbares Schließelement 22 vorgesehen, wie dies in Fig. 2 gezeigt ist. Das Schließelement 22 kann zwischen einer Schließstellung (siehe Fig. 2 und Fig. 3) und einer Offenstellung (siehe Fig. 4) überführbar sein. In der Offenstellung ist es möglich, wie oben beschrieben, Asche 5 von dem zweiten 10 in den ersten Ascheraum 7 durch die Aschedurchtrittsöffnung 19 zu fördern. In der Schließstellung ist die Aschedurchtrittsöffnung 19 durch das Schließelement 22 insbesondere vollständig verdeckt, und zwar bevorzugt so, dass im Betrieb des Biomasse-Heizkessels die Druckverhältnisse nicht beeinträchtigt werden. Um die Dichtheit des Schließelements in der Schließstellung zu erhöhen, ist vorzugsweise ein Anpresselement 23 (siehe Fig. 2), insbesondere ein Federelement 24 aus Metall, vorgesehen, welches eine Anpresskraft F auf das Schließelement 22 ausübt und dieses gegen die Trennwand 16 drückt. Vorteilhafterweise wird dadurch die Aschedurchtrittsöffnung 19 in der Schließstellung derart abgedichtet, dass im Wesentlichen kein Rauchgas 9 und auch keine Verbrennungsluft durch die Aschedurchtrittsöffnung 19 tritt und die Druckverhältnisse innerhalb des Biomasse-Heizkessels 1 nicht beeinträchtigt werden.

In der gezeigten Ausführungsform weist, wie in Fig. 2 ersichtlich, das Schließelement 22 eine flache, **d.h.** ungewölbte, Platte 25 auf. Die äußere Form der Platte 25 entspricht im Wesentlichen einem Kreissektor, wobei die Ecken 26 abgerundet sind. Wie insbesondere in Fig. 3 zu erkennen ist, besitzt das Schließelement 22 eine Schließelement-Öffnung 27 und eine Ausnehmung 28 für die Welle 20 der Austragvorrichtung 18. Das Schließelement 22 kann um eine Drehachse 29 verschwenkt werden, die parallel zur Welle 20 verläuft. Die Drehachse 29 kann zum Beispiel durch eine Drehwelle oder einen Drehstift gebildet sein. Das Anpresselement 23 kann an der Drehachse 29 angeordnet sein. Die Verschwenkung des Schließelements 22 erfolgt dadurch in eine Richtung parallel zur Trennwand 16. Um die Verschwenkung des Schließelements 22 zu ermöglichen, ist die Ausnehmung 28 für die Welle 20 länglich gestaltet und gemäß einem Biegeradius R1 gebogen, der dem Abstand zwischen der Drehachse 29 und der Welle 20 entspricht. In der gezeigten Ausführungsform ist auch die Schließelement-Öffnung 27 gebogen, nämlich gemäß einem Biegeradius R2, der dem Abstand zwischen der Drehachse 29 und der Aschedurchtrittsöffnung 19 entspricht.

In der Schließstellung (siehe Fig. 3) ist die Schließelement-Öffnung 27 vollständig von der Trennwand 16 verdeckt bzw. ist die Aschedurchtrittsöffnung 19 vollständig von dem Schließelement 22 verdeckt, sodass keine Asche 5 durch die Aschedurchtrittsöffnung 19 und im Wesentlichen auch kein Rauchgas 9 und im Wesentlichen auch keine Verbrennungsluft durch die Aschedurchtrittsöffnung 19 treten können. Durch Verschwenkung um die Drehachse 29 kann das Schließelement 22 von der Schließstellung in die Offenstellung (siehe Fig. 4) überführt werden. In der Offenstellung liegen die Schließelement-Öffnung 27 und die Aschedurchtrittsöffnung 19 zumindest teilweise übereinander, sodass Asche 5 durch die Aschedurchtrittsöffnung 19 gefördert werden kann.

Um das Schließelement 22 zwischen der Offenstellung und der Schließstellung überführen zu können, ist das Schließelement 22 mit einem Schließantrieb 30 verbunden. Bei dem Schließantrieb 30 handelt es sich um einen aktiven und insbesondere geregelten und/oder gesteuerten Antrieb, insbesondere einen ElektroAntrieb. In der gezeigten Ausführungsform ist der Schließantrieb 30 durch einen Rost-Antrieb 31 gebildet. Der Rost-Antrieb 31 ist dazu ausgebildet, den Feuerungsrost 3 zwischen einer Feuerungsstellung (Fig. 3), in der Festbrennstoff auf dem Feuerungsrost gelagert und verbrannt werden kann, und einer Kippstellung (Fig. 4), in der Asche von dem Feuerungsrost 3 gekippt werden kann, zu überführen. Das Schließelement 22 ist mit dem Rost-Antrieb 31 gekoppelt. In der gezeigten Ausführungsform ist das Schließelement 22 derart mit dem Rost-Antrieb 31 gekoppelt, dass, wenn der Feuerungsrost 3 durch den Rost-Antrieb 31 in die Kippstellung gebracht wird, das Schließelement 22 durch den Rost-Antrieb 31 in die Offenstellung gebracht wird, und wenn der Feuerungsrost 3 durch den Rost-Antrieb 31 in die Feuerungsstellung gebracht wird, der Feuerungsrost 3 durch den Rost-Antrieb 31 in die Schließstellung gebracht wird. Der Rost-Antrieb wird vorzugsweise durch einen elektrischen Antrieb, insbesondere einen elektrischen Linearantrieb 32, gebildet. Um den Rost-Antrieb 31 vor hohen Temperaturen zu schützen, ist dieser in einem von der Brennkammer 2 durch eine weitere Trennwand 33 getrennten Bereich 34 angeordnet. Über eine Durchführung 35 ist eine Feuerungsrostwelle 36 mit dem Rost-Antrieb 31 gekoppelt.

In der gezeigten Ausführungsform ist das Schließelement 22 über ein Gestänge 37 mit dem Rost-Antrieb 31 gekoppelt. Wie in Fig. 3 ersichtlich, weist das Gestänge 37 eine Drehwelle 38 auf, die über eine Übergangsöffnung 53 durch die weitere Trennwand 33 geführt und über einen Umlenkhebel 39 mit dem Rost-Antrieb 31, insbesondere einem Läufer 40 des Rost-Antriebs 31, verbunden ist. Die Drehwelle 38 kann zusätzlich in einer Lagerung 41 an einer Wand des Biomasse-Heizkessels 1, die in der gezeigten Ausführungsform der weiteren Trennwand 33 gegenüberliegt, drehbar gelagert sein. Mit dem Umlenkhebel 39 kann eine lineare Bewegung des Läufers 40 in eine Rotationsbewegung der Drehwelle 38 umgesetzt werden. An der Drehwelle 38 ist in der gezeigten Ausführungsform ein Umsetzelement 42 drehfest befestigt, mit welchem die Drehbewegung der Drehwelle 38 in eine Schwenkbewegung des Schließelements 22 umgesetzt werden kann, um das Schließelement 22 zwischen der Offenstellung und der Schließstellung zu verschwenken. Wie insbesondere in Fig. 2 ersichtlich, weist das Umsetzelement 42 vorzugsweise zwei parallel angeordnete Winkelelemente 43 mit jeweils zwei im Wesentlichen 90° zueinander angeordneten Schenkeln 44a, 44b auf. Jeweils ein Schenkel 44a der Winkelelemente 43 ist an der Drehwelle 38 befestigt. Zwischen den jeweils anderen Schenkeln 44b ist ein vorzugsweise drehbar gelagerter Betätigungsbolzen 45 angeordnet. Der Betätigungsbolzen 45 ist in einen Bereich zwischen zwei Stiften 46 (siehe Fig. 4) aufgenommen, die an dem Schließelement 22 befestigt sind und im Wesentlichen senkrecht zu diesem orientiert sind. Durch das Drehen der Drehwelle 38 wird der Betätigungsbolzen 45 gemäß einem Drehradius nach oben oder unten bewegt und, in Abhängigkeit der Drehrichtung der Drehwelle 38, durch den Betätigungsbolzen 45 einer der Stifte 46 nach oben bzw. unten gedrückt, wodurch das Schließelement 22 zwischen der Schließstellung und der Offenstellung bewegt werden kann. Die Stifte 46 sind in Bezug auf ihre Länge derart dimensioniert, dass der Betätigungsbolzen 45 entlang seines Drehradius zwischen der Offenstellung und der Schließstellung des Schließelements stets gegen einen der Stifte 46 drücken kann.

Im Betrieb des Biomasse-Heizkessels 1 ist das Schließelement 22 während eines Verbrennungsvorgangs vorzugsweise geschlossen, um die Druckverhältnisse im Biomasse-Heizkessels 1 nicht zu beeinträchtigen. Vor und/oder nach einem Verbrennungsvorgang kann jedoch vorgesehen sein, dass das Schließelement 22 in die Offenstellung gebracht und Asche mithilfe der Austragvorrichtung 18 in den Aschesammelbereich 17 gefördert wird. Dies ist in Fig. 6 dargestellt. In Schritt 100 wird der Feuerungsrost 3 durch den Rost-Antrieb 31 in die Kippstellung gebracht und gleichzeitig das Schließelement 22 mit dem Schließantrieb 30, der durch den Rost-Antrieb 31 gebildet sein kann, in die Offenstellung gebracht. In der Kippstellung fällt Asche 5 vom Feuerungsrost 3 in den ersten Ascheraum **7.** In Schritt 101 wird die Austragvorrichtung 18 aktiviert und Asche 5 dadurch wie oben beschrieben in den Aschesammelbereich 17 gefördert. Nach einer vorgegebenen Zeitdauer, die von der Dauer eines vorangegangenen Verbrennungsvorgangs abhängig sein kann, wird die Austragvorrichtung 18 wieder deaktiviert. In Schritt 102 wird durch den Rost-Antrieb der Feuerungsrost 3 wieder in die waagrechte Feuerungsstellung gebracht. Durch den Schließantrieb 30 wird das Schließelement 22 in die Schließstellung gebracht. In Schritt 103 wird ein Biomasse-Festbrennstoff in die Brennkammer 2 eingebracht und es findet ein Verbrennungsvorgang statt. Ein solcher Verbrennungsprozess kann mehrere Stunden dauern und es kann während des Verbrennungsvorgangs neuer Biomasse-Festbrennstoff in die Brennkammer 2 nachgefördert werden.

Die Schritte 100-102 können zusätzlich oder alternativ auch im Anschluss an einen Verbrennungsvorgang 103 durchgeführt werden, dies wie in Fig. 6 durch die gestrichelten Linien angedeutet ist. Möglich ist daher, die Schritte 100-102 vor und nach einem Verbrennungsvorgang 103 durchzuführen oder die Schritte 100-102 entweder vor oder nach einem Verbrennungsvorgang 103 durchzuführen.

## Patentansprüche

1. Biomasse-Heizkessel (1) für einen Biomasse-Festbrennstoff, insbesondere Pellets und/oder Hackgut, aufweisend:
ein Kesselgehäuse (51),
eine Brennkammer (2) innerhalb des Kesselgehäuses (51),
einen Wärmetauscher (12) mit einem Steigzug (11) und/oder einem Sturzzug (14),
einen ersten Ascheraum (7) zum Auffangen von Asche (5) aus der Brennkammer (2), der vorzugsweise unterhalb eines Feuerungsrostes (3) der Brennkammer (2) angeordnet ist,
einen zweiten Ascheraum (10) zum Auffangen von Flugasche (5a), der durch eine Trennwand (16) von dem ersten Ascheraum (7) getrennt ist und vorzugsweise unterhalb des Steigzuges (11) und/oder des Sturzzuges (14) angeordnet ist,
eine Austragvorrichtung (18) zum Austragen von Asche (5, 5a), welche dazu eingerichtet ist, Asche (5, 5a) von dem ersten (7) oder dem zweiten Ascheraum (10) durch eine Aschedurchtrittsöffnung (19) in der Trennwand (16) in den zweiten (10) bzw. ersten Ascheraum (7) und anschließend in einen Aschesammelbereich (17) zu fördern,
ein Schließelement (22) zum Verschließen der Aschedurchtrittsöffnung (19),
**dadurch gekennzeichnet, dass**
der Biomssse-Heizkessel (1) einen Schließantrieb (30 ) aufweist, der mit dem Schließelement (22) verbunden ist, und mit welchem das Schließelement (22) zwischen einer Schließstellung, in der die Aschedurchtrittsöffnung (19) verschlossen ist, und einer Offenstellung, in der die Aschedurchtrittsöffnung (19) freigegeben und in der mit der Austragvorrichtung (18) Asche (5, 5a) durch die Aschedurchtrittsöffnung (19) förderbar ist, überführbar ist.

2. Biomasse-Heizkessel (1) nach Anspruch 1, **dadurch gekennzeichnet, dass** das Schließelement (22) eine Platte aufweist.

3. Biomasse-Heizkessel (1) nach Anspruch 1 oder 2, **dadurch gekennzeichnet, dass** das Schließelement (22) eine Schließelement-Öffnung (27) aufweist, die sich in der Offenstellung zumindest teilweise mit der Aschedurchtrittsöffnung (19) in der Trennwand (16) deckt und in der Schließstellung im Wesentlichen vollständig von der Trennwand (16) verdeckt ist.

4. Biomasse-Heizkessel (1) nach einem der Ansprüche 1 bis 3, **dadurch gekennzeichnet, dass** das Schließelement (22) mit zumindest einem Anpresselement (23), insbesondere einem Federelement (24), gegen die Trennwand (16) gedrückt wird.

5. Biomasse-Heizkessel (1) nach einem der Ansprüche 1 bis 4, **dadurch gekennzeichnet, dass** der Biomasse-Heizkessel (1) einen Feuerungsrost (3) aufweist, der durch einen Rost-Antrieb (31) verschwenkbar ist, und der Schließantrieb (30) durch den Rost-Antrieb (31) gebildet ist, sodass das Schließelement (22) durch den Rost-Antrieb (31) zwischen der Offenstellung und der Schließstellung überführbar ist.

6. Biomasse-Heizkessel (1) nach Anspruch 5, **dadurch gekennzeichnet, dass** der Rost-Antrieb (31) und das Schließelement (22) über ein Gestänge (37) gekoppelt sind und das Gestänge (37) von dem ersten (7) oder dem zweiten Ascheraum (10) durch eine Übergangsöffnung (53) in einer weiteren, vorzugsweise an den ersten (7) und/oder zweiten Ascheraum (10) angrenzenden, Trennwand (33) zu dem Rost-Antrieb (31) geführt ist.

7. Biomasse-Heizkessel (1) nach einem der Ansprüche 1 bis 6, **dadurch gekennzeichnet, dass** die Austragvorrichtung (18) eine Welle (20) aufweist, die durch eine Wellenöffnung (50) der Trennwand (16) geführt ist, und das Schließelement (22) eine Ausnehmung (28) für die Welle (20) besitzt.

8. Biomasse-Heizkessel (1) nach Anspruch 7, **dadurch gekennzeichnet, dass** die Austragvorrichtung (18) an der Welle (20) ein erstes Schneckengewinde (21a) zur Förderung von Asche (5, 5a) in dem ersten Ascheraum (7) und ein zweites Schneckengewinde (21b) zur Förderung von Asche (5, 5a) in dem zweiten Ascheraum (10) aufweist, wobei die Windungsrichtungen des ersten (21a) und des zweiten Schneckengewindes (21b) vorzugsweise gleich sind.

9. Biomasse-Heizkessel (1) nach einem der Ansprüche 1 bis 8, **dadurch gekennzeichnet, dass** das Schließelement (22) durch eine rotatorische Schwenkbewegung, vorzugsweise eine rotatorische Schwenkbewegung in einer Ebene parallel zur Trennwand (16), zwischen der Offenstellung und der Schließstellung überführbar ist.

10. Biomasse-Heizkessel (1) nach den Ansprüchen 7 oder 8 und 9, **dadurch gekennzeichnet, dass** eine Drehachse (29) für die rotatorische Schwenkbewegung des Schließelements (22) im Wesentlichen parallel zu der Welle (20) der Austragvorrichtung (18) orientiert ist.

11. Biomasse-Heizkessel (1) nach Anspruch 10, **dadurch gekennzeichnet, dass** die Ausnehmung (28) des Schließelements (22) für die Welle (20) gemäß einem Biegungsradius (R1) gebogen ist, der im Wesentlichen einem Abstand zwischen der Drehachse (29) und der Welle (20) entspricht.

12. Biomasse-Heizkessel (1) nach einem der Ansprüche 1 bis 11, **dadurch gekennzeichnet, dass** das Schließelement (22) in der Schließstellung die Aschedurchtrittsöffnung (19) derart abdichtet, dass im Betrieb des Biomasse-Heizkessels (1) ein Druckunterschied zwischen dem ersten und dem zweiten Ascheraum, der vorzugsweise zwischen 0,001 bar und 0,01 bar, insbesondere zwischen 0,0015 bar und 0,003 bar, beispielsweise im Wesentlichen 0,002 bar, beträgt, aufrecht erhalten wird.

13. Verfahren zum Betreiben eines Biomasse-Heizkessels (1)für einen Biomasse-Festbrennstoff, insbesondere Pellets und/oder Hackgut, der Folgendes aufweist:
ein Kesselgehäuse (51),
eine Brennkammer (2) innerhalb des Kesselgehäuses (51),
einen Wärmetauscher (12) mit einem Steigzug (11) und/oder einem Sturzzug (14),
einen ersten Ascheraum (7) zum Auffangen von Asche (5) aus der Brennkammer (2), der vorzugsweise unterhalb eines Feuerungsrostes (3) der Brennkammer (2) angeordnet ist,
einen zweiten Ascheraum (10) zum Auffangen von Flugasche (5a), der durch eine Trennwand (16) von dem ersten Ascheraum (7) getrennt ist und vorzugsweise unterhalb des Steigzuges (11) und/oder des Sturzzuges (14) angeordnet ist,
eine Austragvorrichtung (18) zum Austragen von Asche (5, 5a), welche dazu eingerichtet ist, Asche (5, 5a) von dem ersten (7) oder dem zweiten Ascheraum (10) durch eine Aschedurchtrittsöffnung (19) in der Trennwand (16) in den zweiten (10) bzw. ersten Ascheraum (7) und anschließend in einen Aschesammelbereich (17) zu fördern,
ein Schließelement (22) zum Verschließen der Aschedurchtrittsöffnung (19),
**dadurch gekennzeichnet, dass**
das Schließelement (22) mithilfe eines Schließantriebs (30) von einer Schließstellung, in der die Aschedurchtrittsöffnung (19) verschlossen ist, in eine Offenstellung, in der die Aschedurchtrittsöffnung (19) freigeben ist, überführt wird und Asche (5, 5a) mit der Austragvorrichtung (18) von dem ersten (7) oder dem zweiten Ascheraum (10) durch die Aschedurchtrittsöffnung (19) in den zweiten (10) bzw. ersten Ascheraum (7) und anschließend in den Aschesammelbereich (19) ausgetragen wird.

14. Verfahren nach Anspruch 13, **dadurch gekennzeichnet, dass** der Schließantrieb (30) durch einen Rost-Antrieb (31) gebildet ist und der Rost-Antrieb (31) aktiviert wird, um einen Feuerungsrost (3) in eine Kippstellung und das Schließelement (22) in die Offenstellung zu bringen.

## Claims

1. Biomass heating boiler (1) for a biomass solid fuel, in particular pellets and/or wood chips, comprising:
a boiler housing (51),
a combustion chamber (2) within the boiler housing (51),
a heat exchanger (12) with a rising flue (11) and/or a falling flue (14),
a first ash chamber (7) for collecting ash (5) from the combustion chamber (2), which is preferably arranged below a fire grate (3) of the combustion chamber (2),
a second ash chamber (10) for collecting fly ash (5a), which is separated from the first ash chamber (7) by a partition wall (16) and is preferably arranged below the rising flue (11) and/ or the falling flue (14),
a discharge device (18) for discharging ash (5, 5a), which is configured to convey ash (5, 5a) from the first (7) or the second ash chamber (10) through an ash-passage opening (19) in the partition wall (16) into the second (10) or respectively first ash chamber (7) and subsequently into an ash collection region (17),
a closing element (22) for closing the ash-passage opening (19),
**characterized in that**
the biomass heating boiler (1) comprises a closing drive (30), which is connected to the closing element (22), and with which the closing element (22) is transferable between a closing position, in which the ash-passage opening (19) is closed, and an open position, in which the ash-passage opening (19) is released and in which ash (5, 5a) can be conveyed by means of the discharge device (18) through the ash-passage opening (19).

2. Biomass heating boiler (1) according to claim 1, **characterized in that** the closing element (22) comprises a plate.

3. Biomass heating boiler (1) according to claim 1 or 2, **characterized in that** the closing element (22) comprises a closing-element opening (27), which in the open position at least partially aligns with the ash-passage opening (19) in the partition wall (16) and in the closing position is substantially completely covered by the partition wall (16).

4. Biomass heating boiler (1) according to any one of claims 1 to 3, **characterized in that** the closing element (22) is pressed against the partition wall (16) with at least one pressing element (23), in particular a spring element (24).

5. Biomass heating boiler (1) according to any one of claims 1 to 4, **characterized in that** the biomass heating boiler (1) comprises a fire grate (3), which can be pivoted by means of a grate drive (31), and the closing drive (30) is formed by the grate drive (31), such that the closing element (22) is transferable by the grate drive (31) between the open position and the closing position.

6. Biomass heating boiler (1) according to claim 5, **characterized in that** the grate drive (31) and the closing element (22) are coupled via a linkage (37) and the linkage (37) is guided from the first (7) or the second ash chamber (10) through a transition opening (53) in a further partition wall (33), which preferably adjoins the first (7) and/or second ash chamber (10), to the grate drive (31).

7. Biomass heating boiler (1) according to any one of claims 1 to 6, **characterized in that** the discharge device (18) comprises a shaft (20), which is guided through a shaft opening (50) of the partition wall (16), and the closing element (22) has a recess (28) for the shaft (20).

8. Biomass heating boiler (1) according to claim 7, **characterized in that** the discharge device (18) comprises, on the shaft (20), a first screw thread (21a) for conveying ash (5, 5a) in the first ash chamber (7) and a second screw thread (21b) for conveying ash (5, 5a) in the second ash chamber (10), wherein the winding directions of the first (21a) and the second screw thread (21b) are preferably the same.

9. Biomass heating boiler (1) according to any one of claims 1 to 8, **characterized in that** the closing element (22) is transferable between the open position and the closing position by means of a rotational pivoting movement, preferably a rotational pivoting movement in a plane parallel to the partition wall (16).

10. Biomass heating boiler (1) according to claims 7 or 8 and 9, **characterized in that** an axis of rotation (29) for the rotational pivoting movement of the closing element (22) is oriented substantially parallel to the shaft (20) of the discharge device (18).

11. Biomass heating boiler (1) according to claim 10, **characterized in that** the recess (28) of the closing element (22) for the shaft (20) is curved according to a bending radius (R1), which substantially corresponds to a distance between the axis of rotation (29) and the shaft (20).

12. Biomass heating boiler (1) according to any one of claims 1 to 11, **characterized in that** the closing element (22) seals the ash-passage opening (19) in the closing position such that, in operation of the biomass heating boiler (1), a pressure difference between the first and the second ash chamber, which preferably amounts to between 0.001 bar and 0.01 bar, in particular between 0.0015 bar and 0.003 bar, for example substantially 0.002 bar, is maintained.

13. Method for operating a biomass heating boiler (1) for a biomass solid fuel, in particular pellets and/or wood chips, which comprises:
a boiler housing (51),
a combustion chamber (2) within the boiler housing (51),
a heat exchanger (12) with a rising flue (11) and/or a falling flue (14),
a first ash chamber (7) for collecting ash (5) from the combustion chamber (2), which is preferably arranged below a fire grate (3) of the combustion chamber (2),
a second ash chamber (10) for collecting fly ash (5a), which is separated from the first ash chamber (7) by a partition wall (16) and is preferably arranged below the rising flue (11) and/ or the falling flue (14),
a discharge device (18) for discharging ash (5, 5a), which is configured to convey ash (5, 5a) from the first (7) or the second ash chamber (10) through an ash-passage opening (19) in the partition wall (16) into the second (10) or respectively first ash chamber (7) and subsequently into an ash collection region (17),
a closing element (22) for closing the ash-passage opening (19),
**characterized in that**
the closing element (22) is transferred by means of a closing drive (30) from a closing position, in which the ash-passage opening (19) is closed, into an open position, in which the ash-passage opening (19) is released, and ash (5, 5a) is discharged with the discharge device (18) from the first (7) or the second ash chamber (10) through the ash-passage opening (19) into the second (10) or respectively first ash chamber (7) and subsequently into the ash collection region (19).

14. Method according to claim 13, **characterized in that** the closing drive (30) is formed by a grate drive (31) and the grate drive (31) is activated in order to bring a fire grate (3) into a tilting position and to bring the closing element (22) into the open position.

## Revendications

1. Chaudière à biomasse (1) pour un combustible solide de biomasse, en particulier des granulés et/ou des copeaux de bois, comprenant :
un boîtier de chaudière (51),
une chambre de combustion (2) à l'intérieur du boîtier de chaudière (51),
un échangeur de chaleur (12) avec un conduit ascendant (11) et/ou un conduit descendant (14),
un premier compartiment à cendres (7) pour recueillir les cendres (5) de la chambre de combustion (2), qui est de préférence disposé sous une grille de combustion (3) de la chambre de combustion (2),
un second compartiment à cendres (10) pour recueillir les cendres volantes (5a), qui est séparé du premier compartiment à cendres (7) par une paroi de séparation (16) et qui est de préférence disposé sous le conduit ascendant (11) et/ou le conduit descendant (14),
un dispositif d'extraction (18) pour extraire les cendres (5, 5a), qui est conçu pour transporter les cendres (5, 5a) du premier (7) ou du second compartiment à cendres (10) à travers une ouverture de passage de cendres (19) dans la paroi de séparation (16) vers le second (10) ou respectivement le premier compartiment à cendres (7) et ensuite vers une zone de collecte de cendres (17),
un élément de fermeture (22) pour fermer l'ouverture de passage de cendres (19),
**caractérisée en ce que**
la chaudière à biomasse (1) comprend un actionneur de fermeture (30) qui est relié à l'élément de fermeture (22), et avec lequel l'élément de fermeture (22) peut être déplacé entre une position fermée, dans laquelle l'ouverture de passage de cendres (19) est fermée, et une position ouverte, dans laquelle l'ouverture de passage de cendres (19) est libérée et dans laquelle les cendres (5, 5a) peuvent être transportées à travers l'ouverture de passage de cendres (19) au moyen du dispositif d'extraction (18).

2. Chaudière à biomasse (1) selon la revendication 1, **caractérisée en ce que** l'élément de fermeture (22) comprend une plaque.

3. Chaudière à biomasse (1) selon la revendication 1 ou 2, **caractérisée en ce que** l'élément de fermeture (22) comprend une ouverture d'élément de fermeture (27) qui, en position ouverte, se superpose au moins partiellement avec l'ouverture de passage de cendres (19) dans la paroi de séparation (16) et qui, en position fermée, est substantiellement entièrement recouverte par la paroi de séparation (16).

4. Chaudière à biomasse (1) selon l'une des revendications 1 à 3, **caractérisée en ce que** l'élément de fermeture (22) est pressé contre la paroi de séparation (16) par au moins un élément de pression (23), en particulier un élément à ressort (24).

5. Chaudière à biomasse (1) selon l'une des revendications 1 à 4, **caractérisée en ce que** la chaudière à biomasse (1) comprend une grille de combustion (3) qui peut être pivotée par un actionneur de grille (31), et l'actionneur de fermeture (30) est formé par l'actionneur de grille (31), de sorte que l'élément de fermeture (22) peut être déplacé entre la position ouverte et la position fermée par l'actionneur de grille (31).

6. Chaudière à biomasse (1) selon la revendication 5, **caractérisée en ce que** l'actionneur de grille (31) et l'élément de fermeture (22) sont couplés par une tringlerie (37) et la tringlerie (37) est guidée du premier (7) ou du second compartiment à cendres (10) à travers une ouverture de transition (53) dans une autre paroi de séparation (33), de préférence adjacente au premier (7) et/ou au second compartiment à cendres (10), vers l'actionneur de grille (31).

7. Chaudière à biomasse (1) selon l'une des revendications 1 à 6, **caractérisée en ce que** le dispositif d'extraction (18) comprend un arbre (20) qui passe à travers une ouverture d'arbre (50) de la paroi de séparation (16), et l'élément de fermeture (22) possède un évidement (28) pour l'arbre (20).

8. Chaudière à biomasse (1) selon la revendication 7, **caractérisée en ce que** le dispositif d'extraction (18) comprend sur l'arbre (20) un premier filetage hélicoïdal (21a) pour transporter les cendres (5, 5a) dans le premier compartiment à cendres (7) et un second filetage hélicoïdal (21b) pour transporter les cendres (5, 5a) dans le second compartiment à cendres (10), les sens d'enroulement du premier (21a) et du second filetage hélicoïdal (21b) étant de préférence identiques.

9. Chaudière à biomasse (1) selon l'une des revendications 1 à 8, **caractérisée en ce que** l'élément de fermeture (22) peut être déplacé entre la position ouverte et la position fermée par un mouvement de pivotement rotatif, de préférence un mouvement de pivotement rotatif dans un plan parallèle à la paroi de séparation (16).

10. Chaudière à biomasse (1) selon les revendications 7 ou 8 et 9, **caractérisée en ce qu'**un axe de rotation (29) pour le mouvement de pivotement rotatif de l'élément de fermeture (22) est orienté essentiellement parallèlement à l'arbre (20) du dispositif d'extraction (18).

11. Chaudière à biomasse (1) selon la revendication 10, **caractérisée en ce que** l'évidement (28) de l'élément de fermeture (22) pour l'arbre (20) est courbé selon un rayon de courbure (R1) qui correspond essentiellement à une distance entre l'axe de rotation (29) et l'arbre (20).

12. Chaudière à biomasse (1) selon l'une des revendications 1 à 11, **caractérisée en ce que** l'élément de fermeture (22) en position fermée étanchéifie l'ouverture de passage de cendres (19) de telle manière que, pendant le fonctionnement de la chaudière à biomasse (1), une différence de pression entre le premier et le second compartiment à cendres, qui est de préférence comprise entre 0,001 bar et 0,01 bar, en particulier entre 0,0015 bar et 0,003 bar, par exemple essentiellement 0,002 bar, est maintenue.

13. Procédé de fonctionnement d'une chaudière à biomasse (1) pour un combustible solide de biomasse, en particulier des granulés et/ou des copeaux de bois, qui comprend :
un boîtier de chaudière (51),
une chambre de combustion (2) à l'intérieur du boîtier de chaudière (51),
un échangeur de chaleur (12) avec un conduit ascendant (11) et/ou un conduit descendant (14),
un premier compartiment à cendres (7) pour recueillir les cendres (5) de la chambre de combustion (2), qui est de préférence disposé sous une grille de combustion (3) de la chambre de combustion (2),
un second compartiment à cendres (10) pour recueillir les cendres volantes (5a), qui est séparé du premier compartiment à cendres (7) par une paroi de séparation (16) et qui est de préférence disposé sous le conduit ascendant (11) et/ou le conduit descendant (14),
un dispositif d'extraction (18) pour extraire les cendres (5, 5a), qui est conçu pour transporter les cendres (5, 5a) du premier (7) ou du second compartiment à cendres (10) à travers une ouverture de passage de cendres (19) dans la paroi de séparation (16) vers le second (10) ou respectivement le premier compartiment à cendres (7) et ensuite vers une zone de collecte de cendres (17),
un élément de fermeture (22) pour fermer l'ouverture de passage de cendres (19),
**caractérisé en ce que**
l'élément de fermeture (22) est déplacé à l'aide d'un actionneur de fermeture (30) d'une position fermée, dans laquelle l'ouverture de passage de cendres (19) est fermée, à une position ouverte, dans laquelle l'ouverture de passage de cendres (19) est libérée, et les cendres (5, 5a) sont extraites avec le dispositif d'extraction (18) du premier (7) ou du second compartiment à cendres (10) à travers l'ouverture de passage de cendres (19) vers le second (10) ou respectivement le premier compartiment à cendres (7) et ensuite vers la zone de collecte de cendres (19).

14. Procédé selon la revendication 13, **caractérisé en ce que** l'actionneur de fermeture (30) est formé par un actionneur de grille (31) et l'actionneur de grille (31) est activé pour amener une grille de combustion (3) dans une position basculée et l'élément de fermeture (22) dans la position ouverte.
